# FASCICULE DE BREVET EUROPEEN

(11) **EP 2 687 453 B1**
(45) Date de publication et mention de la délivrance du brevet: **15.04.2015**
(21) Numéro de dépôt: 13176931.7
(22) Date de dépôt: 17.07.2013
(51) Int. Cl.: B65D 5/66, B65D 5/02

(54) **Etui de conditionnement à témoin d'ouverture**
Verpackungsetui mit Öffnungskontrollvorrichtung
Packaging case with tamper-proof system

(30) Priorité: 18.07.2012 FR 1256946
(43) Date de publication de la demande: 22.01.2014
(73) Titulaire: Finega, 26126 Montelimar Cedex (FR)
(72) Inventeur: Autajon, Gérard, 26200 MONTELIMAR (FR)
(74) Mandataire: Thibault, Jean-Marc

(56) Documents cités:
- EP-A1- 0 519 389
- EP-A1- 1 323 635
- EP-A1- 1 820 740
- BE-A- 410 524
- DE-A1- 2 804 211
- US-A- 3 827 624

## Description

La présente invention concerne le domaine technique des emballages et, plus particulièrement, des étuis de conditionnement qui sont destinés à emballer, de préférence mais non exclusivement, des produits à caractère unitaire, soit par eux-mêmes, soit par un pré-conditionnement qui leur est imposé.

L'invention concerne, plus spécifiquement, les étuis de conditionnement qui sont réalisés à partir d'un flan de matière première prédécoupé et ensuite monté par pliage pour former l'emballage proprement dit.

A titre d'application préférée, l'invention concerne les étuis de conditionnement réalisés à partir d'un flan de carton, de préférence compact, sans que cette précision exclue le carton ondulé ou des produits similaires, tels que des feuilles de matière plastique contrecollées ou non.

Dans le domaine technique ci-dessus, il est largement connu de réaliser un emballage de conditionnement à partir d'un flan de matière appropriée découpé à plat, puis monté pour former un étui dans lequel le ou les produits doivent être conditionnés. En règle générale, il s'agit de flans de carton compact qui sont réalisés pour définir, après montage, une enveloppe tubulaire constituant un corps d'étui et possédant des systèmes de fermeture de fond et de dessus. La conception de ces flans peut être assurée pour que le corps d'étui de l'enveloppe tubulaire présente une forme, le plus généralement, parallélépipédique, sans qu'il s'agisse d'exclure les corps d'étuis de formes différentes, tels que de section droite pentagonale ou hexagonale, voire octogonale ou encore triangulaire. De tels étuis sont utilisés pour assurer le conditionnement de différents types de produits, tels que, par exemple mais non exclusivement, des produits cosmétiques ou, encore, des produits pharmaceutiques, qu'il convient de garantir contre les risques d'ouvertures intempestives sur le lieu de vente.

Ainsi, lorsque le ou les produits à conditionner sont considérés comme présentant une certaine valeur et qu'il convient de les protéger contre des ouvertures frauduleuses, il est connu d'entourer l'étui de conditionnement, une fois le produit à conditionner disposé à l'intérieur de ce dernier, d'une feuille de matière plastique transparente qui empêche toute ouverture de l'étui de conditionnement et qui assure ainsi une fonction de témoin d'ouverture, dans la mesure où la destruction atteste d'une tentative d'ouverture, voire d'une ouverture de l'étui de conditionnement, et, éventuellement, du contenu de ce dernier.

La mise en oeuvre d'une telle enveloppe d'inviolabilité permet de garantir, de façon efficace, l'intégrité du contenu de l'étui de conditionnement. Toutefois, la mise en place de cette enveloppe requiert une étape supplémentaire de fabrication après le remplissage de l'étui de conditionnement et vient augmenter substantiellement le coût du conditionnement du produit à commercialiser, tant en raison de la main d'oeuvre supplémentaire, que de la matière mise en oeuvre.

Afin de remédier à cet inconvénient, le brevet FR 2 847 555 a proposé un étui de conditionnement à témoin d'ouverture comportant au moins au niveau d'une première extrémité de l'enveloppe tubulaire formant un tel étui de conditionnement, des moyens de verrouillage comportant au moins un bord de verrouillage porté par un rabat de verrouillage prolongeant un panneau de fermeture de l'extrémité de l'enveloppe tubulaire. Les moyens de verrouillage comportent également une zone de plus faible résistance s'étendant à partir du bord du panneau de fermeture situé en regard du bord de verrouillage.

En position de fermeture du panneau de fermeture, le bord de verrouillage est en butée sur une surface d'arrêt formée par un bord aménagé sur un volet de fermeture prolongeant un panneau adjacent au panneau pourvu du panneau de fermeture. Lorsqu'une ouverture du panneau de fermeture est tentée, l'effort exercé sur la zone de faible résistance entraîne une rupture de cette dernière, de sorte que toute tentative d'ouverture ou ouverture de l'étui de conditionnement se trouve directement signalée, que cette ouverture soit frauduleuse ou, au contraire, volontaire pour accéder au contenu de l'étui de conditionnement.

Cette solution donne entièrement satisfaction en ce qui concerne la garantie de l'intégrité du contenu de l'étui de conditionnement. Cependant, l'ouverture de l'étui de conditionnement provoque un endommagement du panneau de fermeture susceptible de conduire à une difficulté pour refermer un tel étui. Par ailleurs, compte tenu de la présence des surfaces d'arrêt au niveau des volets de fermeture, il peut être tenté de procéder à des manipulations ou déformations au niveau des volets de fermeture et/ou du panneau de fermeture pour éviter le déchirage du panneau de fermeture lors d'une tentative frauduleuse d'ouverture de l'étui de conditionnement.

Le document BE 410 524 décrit un étui de conditionnement à témoin d'ouverture, obtenu à partir d'un flan prédécoupé et monté par pliage, comportant une enveloppe tubulaire à panneaux articulés pourvue de deux extrémités, dont une première extrémité est ouverte. Au niveau de la première extrémité de l'enveloppe, un panneau de fermeture est articulé sur un panneau de l'enveloppe. Des moyens de verrouillage, au niveau de la première extrémité de l'enveloppe, comprennent au niveau du panneau de fermeture un volet de fermeture rabattable articulé sur le panneau de l'enveloppe situé en vis-à-vis du panneau de l'enveloppe équipé du panneau de fermeture, le volet de fermeture rabattable possédant un bord de blocage.

De plus, les moyens de verrouillage comprennent un rabat de verrouillage qui est séparé du panneau de fermeture par une ligne de pliage, ce rabat de verrouillage présentant une languette de verrouillage pouvant venir s'intercaler en partie, en position de fermeture du panneau de fermeture, entre le volet de fermeture et le panneau de l'enveloppe sur lequel est articulé le panneau de fermeture pour se bloquer sur le bord de blocage. La languette de verrouillage est pourvue d'ailes latérales repliables, qui, repliées et rabattues, en forme de « S », peuvent passer à travers une fente.

Une fois la languette dans la fente, l'ouverture de l'étui est possible par déchirage. Or, ce déchirage n'est pas certain au niveau de la languette. Il ne garantit pas de pouvoir refermer l'étui après sa première ouverture.

De plus, l'étui n'est pas de conception simple. En effet, le pliage des ailes de la languette en forme de « S » conduit à des difficultés de mise en place. L'automatisation de cette mise en place apparaît comme délicate.

Ainsi, il apparaît le besoin de disposer d'un étui de conditionnement de conception simple qui offre la possibilité de préserver l'intégrité de son contenu ou de pouvoir attester de manière efficace, des tentatives d'ouverture, tout en autorisant des opérations ultérieures d'ouverture et de fermeture d'un tel étui et en interdisant toute manipulation susceptible d'altérer la fonction de témoin d'ouverture de l'étui.

Afin d'atteindre cet objectif, l'invention concerne un étui de conditionnement , obtenu à partir d'un flan prédécoupé et monté, par pliage, comportant :
- une enveloppe tubulaire à panneaux articulés pourvue de deux extrémités, dont au moins une première extrémité est ouverte,
- au niveau de la première extrémité de l'enveloppe, un panneau de fermeture articulé sur un panneau de l'enveloppe,
- des moyens de verrouillage, au moins au niveau de la première extrémité de l'enveloppe, comprenant au niveau du panneau de fermeture :
   - un volet de fermeture rabattable articulé sur le panneau de l'enveloppe situé en vis-à-vis du panneau de l'enveloppe équipé du panneau de fermeture, le volet de fermeture rabattable possédant un bord de blocage,
   - au moins un rabat de verrouillage qui est séparé du panneau de fermeture par une ligne de pliage, ce rabat de verrouillage présentant une languette de verrouillage, pouvant venir s'intercaler en partie, en position de fermeture du panneau de fermeture, entre le volet de fermeture et le panneau de l'enveloppe sur lequel est articulé le volet de fermeture pour se bloquer sur le bord de blocage.

Selon l'invention, une découpe est aménagée dans le rabat de verrouillage pour former la languette de verrouillage montée pivotante sur le rabat de verrouillage autour de deux zones d'attache de moindre résistance situées à deux extrémités opposées de la languette de verrouillage, de manière que lors de la fermeture du volet de fermeture, la languette de verrouillage puisse s'intercaler par son pivotement et lors de l'ouverture du panneau de fermeture, la languette de verrouillage puisse se détacher partiellement ou complétement du rabat de verrouillage, par son blocage sur le bord de blocage du volet de fermeture.

L'étui selon l'invention comporte également en combinaison l'une et/ou l'autre des caractéristiques additionnelles suivantes :
- le panneau de l'enveloppe équipé du volet de fermeture rabattable, est muni d'un trou de visualisation de la languette de verrouillage, en position de fermeture du panneau de fermeture,
- la languette de verrouillage s'étend en saillie par rapport au bord externe du rabat de verrouillage,
- la languette de verrouillage possède une partie découpée dans le rabat de verrouillage, de forme convexe,
- les zones d'attache de la languette de verrouillage sont situées au niveau du bord externe du rabat de verrouillage,
- le bord de blocage du volet de fermeture est délimité par une découpe aménagée à partir du bord externe du volet de fermeture,
- chaque extrémité de l'enveloppe est ouverte et l'étui comprend au niveau de chaque extrémité de l'enveloppe, un panneau de fermeture et des moyens de verrouillage,
- au moins un rabat latéral de fermeture articulé sur un panneau de l'enveloppe adjacent au panneau équipé du panneau de fermeture, ce rabat latéral de fermeture comportant un bord formant une surface d'arrêt pour un bord de verrouillage présenté par le rabat de verrouillage,
- deux rabats latéraux de fermeture articulés sur les panneaux de l'enveloppe adjacents au panneau équipé du panneau de fermeture, les rabats formant une surface d'arrêt pour deux bords de verrouillage disposés de part et d'autre de la ligne de pliage séparant le rabat de verrouillage du panneau de fermeture.

Un autre objet de l'invention concerne un flan prédécoupé pour la réalisation d'un étui de conditionnement conforme à l'invention, comprenant au moins :
- une série de panneaux articulés, disposés les uns à la suite des autres en étant séparés par des lignes de pliage parallèles, et destinés à former l'enveloppe tubulaire,
- deux panneaux de fermeture s'étendant chacun dans le prolongement d'un panneau articulé dont ils sont chacun séparés par une ligne de pliage, et étant situés de part et d'autre de l'alignement des panneaux articulés,
- des moyens de verrouillage au moins au niveau de la première extrémité comprenant au niveau du panneau de fermeture :
   - un volet de fermeture rabattable articulé sur le panneau de l'enveloppe situé en vis-à-vis du panneau de l'enveloppe équipé du panneau de fermeture, le volet de fermeture rabattable possédant un bord de blocage,
   - au moins un rabat de verrouillage qui est séparé du panneau de fermeture par une ligne de pliage, ce rabat de verrouillage présentant une languette de verrouillage pouvant venir s'intercaler en partie, en position de fermeture du panneau de fermeture, entre le volet de fermeture et le panneau de fermeture de l'enveloppe sur lequel est articulé le volet de fermeture pour se bloquer sur le bord de blocage.

Selon l'invention, une découpe est aménagée dans le rabat de verrouillage pour former la languette de verrouillage montée pivotante sur le rabat de verrouillage autour de deux zones d'attache de moindre résistance situées à deux extrémités opposées de la languette de verrouillage, de manière que lors de la fermeture du volet de fermeture, la languette de verrouillage puisse s'intercaler par son pivotement et lors de l'ouverture du panneau de fermeture, la languette de verrouillage puisse se détacher partiellement ou complètement du rabat de verrouillage, par son blocage sur le bord de blocage du volet de fermeture.

Diverses autres caractéristiques de l'invention ressortent de la description ci-dessous, effectuée en référence aux dessins qui illustrent des formes non limitatives de réalisation d'un étui de conditionnement selon l'invention.

La **fig. 1** est une vue en perspective, d'un étui de conditionnement selon l'invention, en position ouverte.

La **fig. 2** est une vue à plat d'un flan prédécoupé permettant d'obtenir l'étui, tel qu'illustré à la **fig. 1****.**

Les **fig. 3** et **4** sont des vues en perspective partielle, sensiblement analogue à la **fig. 1****,** montrant l'étui de conditionnement selon l'invention en position fermée vue respectivement de l'extérieur et de l'intérieur.

La **fig. 5** est une vue en plan d'un flan prédécoupé selon une autre variante de réalisation.

Un étui de conditionnement, selon l'invention, tel qu'illustré dans un état semi-constitué à la **fig. 1****,** est obtenu à partir d'un flan prédécoupé à plat, tel qu'illustré à la **fig. 2****.** Un tel flan, désigné dans son ensemble par la référence **1,** peut être réalisé à partir de carton compact, de carton ondulé ou, encore, de feuilles de matière plastique appropriées, la nature de la matière constitutive du flan n'étant pas une caractéristique de l'invention.

Le flan **1** comprend quatre panneaux articulés **2, 3, 4** et **5** appelés respectivement, premier, deuxième, troisième et quatrième panneau et qui sont destinés à définir une enveloppe tubulaire **E**, de forme générale parallélépipédique, comme cela apparaît à la **fig. 1****.** Selon l'exemple illustré, l'enveloppe tubulaire E est ouverte au niveau de sa première extrémité E₁ et fermée au niveau de sa seconde extrémité **E₂.**

Cette enveloppe tubulaire **E** a pour vocation de constituer un corps d'étui, c'est-à-dire, au sens de la notion d'emballage, un contenant. L'invention pourrait trouver une application identique avec une enveloppe tubulaire **E** affectant une forme différente et, par exemple, présentant une section pentagonale, hexagonale, voire octogonale ou, encore, triangulaire. Dans un tel cas, le nombre de panneaux articulés est choisi en correspondance du nombre de côtés de la section de l'enveloppe tubulaire.

La **fig. 2** montre que les panneaux **2, 3, 4** et **5** s'étendent les uns à la suite des autres, en étant délimités chacun par rapport au suivant par l'intermédiaire de lignes de pliage, respectivement **6, 7** et **8** qui sont parallèles entre elles et perpendiculaires à l'alignement des panneaux articulés **2, 3, 4** et **5.** Il doit être noté que les lignes de pliage apparaissent à la **fig. 2** en traits mixtes.

Le panneau articulé **2** présente, en outre, à l'opposé du panneau articulé **5,** une bande de liaison **9,** séparée du panneau **2** par une ligne de pliage **10** parallèle aux lignes de pliage **6** à **8.** La bande de liaison **9** est destinée à être contre-fixée sur la face intérieure du panneau articulé **5** lors de la mise en forme de l'étui, comme cela apparaîtra par la suite. Cette contre-fixation de la bande de liaison **9** peut être effectuée par tout moyen approprié, tel que, par exemple mais non exclusivement, par contre-collage.

De façon conventionnelle, le panneau **2** est bordé, au-delà de lignes de pliage **11** et **12** parallèles entre elles et perpendiculaires aux lignes de pliage **6** et **10,** par deux panneaux de fermeture, respectivement haut **13** et bas **14.** Ces panneaux de fermeture **13** et **14** présentent en plan une forme correspondant à la section de l'enveloppe tubulaire **E,** soit, dans le cas présent, rectangulaire.

Chaque panneau de fermeture **13, 14** est pourvu, au-delà d'une ligne de pliage **15** ou **16** sensiblement parallèle aux lignes de pliage **11** et **12**, d'un rabat **17** ou **18**, dit de verrouillage pour des raisons qui apparaîtront par la suite. Par ailleurs, selon une caractéristique préférée de réalisation, les panneaux articulés **3** et **5,** disposés de part et d'autre du panneau **2** sont pourvus, chacun au-delà d'une ligne de pliage respectivement **19, 20**, située dans le prolongement de la ligne de pliage **11**, d'un rabat latéral de fermeture rabattable **21, 22** dit haut, s'étendant dans la même direction que le panneau de fermeture **13**. Il est à noter que les lignes de pliage **19** et **20** sont perpendiculaires, respectivement, aux lignes de pliage **6** et **7**, ainsi que **8** et **10.** De même, les panneaux articulés **3** et **5** présentent, à l'opposé des rabats latéraux de fermeture hauts **21, 22**, des rabats latéraux de fermeture bas, respectivement **23** et **24** s'étendant au-delà de lignes de pliage **25, 26** et dans la même direction que le panneau de fermeture bas **14.** Les lignes de pliage **25** et **26** sont alors parallèles sensiblement à la ligne de pliage **12** et dans le prolongement de cette dernière.

Dans l'exemple de réalisation sur les dessins, le panneau articulé **4** comporte un rabat central **27** s'étendant dans la même direction que les rabats latéraux de fermeture bas **23, 24**, au-delà d'une ligne de pliage **28** s'étendant dans le prolongement des lignes de pliage **25, 26.**

L'étui de conditionnement, et donc le flan **1,** comprend au moins au niveau de la première extrémité **E₁** de l'enveloppe **E,** des moyens de verrouillage conformes à l'invention.

Ces moyens de verrouillage comporte un volet de fermeture rabattable **30** articulé sur le panneau **4** de l'enveloppe, situé en vis-à-vis du panneau **2** de fermeture lorsque l'étui de conditionnement **1** est formé. Le volet de fermeture **30** s'étend ainsi à partir du panneau **4,** dans la même direction que le panneau de fermeture **13** et au-delà d'une ligne de pliage **31** s'étendant dans le prolongement des lignes de pliage **11, 19, 20.** Le volet de fermeture **30** se trouve ainsi articulé selon la ligne de pliage **31** pour pouvoir être rabattu à l'intérieur de l'étui **1** contre le panneau **4**. Le volet de fermeture **30** comporte un bord de blocage **33** formé par une partie du bord extérieur **34** du volet de fermeture s'étendant à l'opposé de la ligne de pliage **31.** Selon une caractéristique avantageuse de réalisation, le bord de blocage **33** du volet de fermeture **30** est délimité par une découpe aménagée à partir du bord externe **34**. Par exemple, le bord de blocage **33** possède un profil concave aménagé au milieu du bord externe **34**. Ainsi, tel que cela ressort de la **fig. 2**, le bord externe **34** présente de part et d'autre du bord de blocage **33** concave, deux segments droits parallèles à la ligne de pliage **31.**

Les moyens de verrouillage comportent également une languette de verrouillage **36** montée pivotante sur le rabat de verrouillage **17** autour de deux zones d'attache **37** de moindre résistance. Selon une variante de réalisation illustrée à la **Fig. 2**, la languette de verrouillage **36** est réalisée par une partie du rabat de verrouillage **17** dans lequel est aménagée une découpe **38** venant avantageusement s'épanouir au niveau des zones d'attache **37**. Dans l'exemple illustré, la découpe **38** présente un profil concave de sorte que la partie découpée de la languette de verrouillage **36** qui en résulte présente un profil convexe.

Selon une caractéristique préférée de réalisation, la languette de verrouillage **36** s'étend en saillie par rapport au bord externe **39** du rabat de verrouillage **17**, ce bord externe **39** s'étendant à l'opposé de la ligne de pliage **15** du rabat de verrouillage **17.** Par exemple, la languette de verrouillage **36** possède une partie en saillie dont le bord externe **36₁** est de profil convexe. Ainsi, la languette de verrouillage **36** est formée par une partie découpée partiellement dans le rabat de verrouillage **17** et une partie s'étendant en saillie par rapport au bord extérieur **39** du rabat de verrouillage.

La languette de verrouillage **36** se trouve ainsi attachée au rabat de verrouillage **17** par les deux zones d'attache **37** qui sont situées au niveau du bord extérieur **39** du rabat de verrouillage **17.** Ces deux zones d'attache **37** qui sont situées à deux extrémités opposées de la languette de verrouillage **36** forment ensemble un axe de pivotement ou de basculement pour la languette de verrouillage **36**. En d'autres termes, la languette de verrouillage **36** est apte à pivoter par rapport au rabat de verrouillage **17**, selon un axe de pivotement passant par les zones d'attache **37.** Cet axe de pivotement est parallèle à la ligne de pliage **15** et voisin de la direction d'extension du bord externe **39** du rabat de verrouillage **17.** Dans l'exemple illustré, la languette de verrouillage **36** possède une forme symétrique par rapport à cet axe de pivotement, en présentant de part et d'autre un profil convexe. Bien entendu, la languette de verrouillage **36** peut présenter une forme différente.

Le flan **1** ainsi constitué est mis en oeuvre de la manière suivante pour former l'étui, tel qu'illustré à la **fig. 1****.** Tout d'abord, les lignes de pliage **6, 7, 8** et **10** sont formées et la bande de liaison **9** est contre-fixée sur le panneau articulé **5**, de manière à conférer sa forme parallélépipédique au corps d'étui **E**. Ensuite, il est procédé à la fermeture de la seconde extrémité **E₂** de l'étui en rabattant les rabats latéraux **23, 24** vers l'intérieur de l'étui. Après le repli du rabat central **27** à l'intérieur de l'étui **1,** il est procédé au repli du rabat de verrouillage **18** le long de la ligne de pliage **16.** Le rabat de verrouillage **18** est engagé dans l'espace existant entre le panneau **4** et les rabats latéraux de fermeture **23, 24**. Une fois cet engagement achevé, le panneau de fermeture **14** se trouve alors sensiblement perpendiculaire aux panneaux articulés **2, 3, 4, 5**, tandis que le rabat **18** se trouve alors en position de verrouillage, telle qu'illustrée à la **fig. 1**.

Dans cet état pré-monté, l'étui conforme à l'invention peut alors être chargé et la fermeture de la première extrémité **E₁** sera effectuée comme ci-après.

Le volet de fermeture rabattable **30** est rabattu autour de la ligne de pliage **31** à l'intérieur de l'étui **1.** De même, les rabats latéraux de fermeture **21, 22** sont rabattus autour des lignes de pliage respectivement **19, 20** à l'intérieur de l'étui **1.** Le rabat de verrouillage **17** est replié le long de sa ligne de pliage **15**. Le rabat de verrouillage **17** est engagé dans l'espace existant entre les rabats latéraux de fermeture **21, 22** et le volet de fermeture **30,** par le pivotement du panneau de fermeture **13** autour de sa ligne de pliage **11**. Lors de cet engagement, la languette de verrouillage **36** vient en appui sur le volet de fermeture rabattable **30** contribuant à son pivotement relatif par rapport au rabat de verrouillage **17.** Il s'ensuit qu'en fin de course de pivotement du panneau de fermeture **13,** la languette de verrouillage **36** vient s'intercaler en partie, entre le volet de fermeture **30** et le panneau **4.** La partie de la languette de verrouillage **36** qui est située derrière le volet de fermeture **30,** correspond à la partie découpée de la languette de verrouillage **36.** La languette de verrouillage **36** vient ainsi s'ancrer ou se bloquer sur le bord de blocage **33** du volet de fermeture **30.** (**fig 3, 4**)

Il doit être remarqué que, dans l'état de verrouillage illustré à la **fig. 3**, lorsqu'une traction est exercée sur le panneau de fermeture **13**, la languette de verrouillage **36** est en butée contre le volet de fermeture **30**. Cet effort de traction se trouve appliqué au niveau des deux zones d'attache **37** de la languette de verrouillage **36.** Au-delà d'un effort prédéterminé, cette traction entraine une rupture de l'une ou des deux zones d'attache **37** attestant alors d'une tentative d'ouverture ou d'une ouverture. Ainsi, la languette de verrouillage **36** se trouve détachée partiellement ou complétement du rabat de verrouillage **17**. Ainsi, la mise en oeuvre des moyens de verrouillage selon l'invention permet de garantir l'inviolabilité de l'étui **1** ou tout au moins, d'attester de sa non ouverture par l'intégrité de la languette de verrouillage **36.**

Selon une variante préférée de réalisation, le panneau **4** de l'enveloppe équipé du volet de fermeture **30** est muni d'un trou **41** permettant de visualiser la présence de la languette de verrouillage **36**, lorsque le panneau de fermeture **13** occupe sa position de fermeture. En position de fermeture du panneau de fermeture **13**, l'absence ou la présence de la languette de verrouillage **36** peut être visualisée à travers le trou **41**.

Avant la première ouverture de l'étui, la languette de verrouillage **36** joue le rôle d'un témoin d'inviolabilité situé à l'intérieur de l'étui **1** tout en étant visualisable de l'extérieur de l'étui. Lors de la première ouverture de l'étui, aucun endommagement n'est visible à l'extérieur de l'étui et ne porte sur l'étui qui peut s'ouvrir ou se refermer sans problèmes. Il est à noter que le verrouillage est réalisé à l'intérieur de l'étui empêchant la réussite de manipulations de l'étui visant à annihiler les moyens de verrouillage conformes à l'invention. La présence d'un témoin d'inviolabilité visible de l'extérieur de l'étui permet une vérification visuelle simple et rapide de l'état original de l'étui. Avantageusement, la languette de verrouillage **36** est pourvue sur sa face externe, d'un signe visuel de reconnaissance, tel qu'une coloration, facilitant sa visualisation.

Dans l'exemple illustré, les moyens de verrouillage selon l'invention intéresse uniquement la première extrémité **E₁** de l'étui. Bien entendu, les moyens de verrouillage conformes à l'invention peuvent être mis en oeuvre aux deux extrémités de l'étui **1**.

La **figure 5** illustre une autre variante de réalisation dans laquelle les moyens de verrouillage conforme à l'invention sont complétés par au moins un bord de verrouillage **45** coopérant avec un bord **47** formant une surface d'arrêt. Selon cet exemple, le rabat de verrouillage **17** comprend, en regard du panneau de fermeture **13** au moins un et, selon l'exemple illustré, deux bords de verrouillage **45** disposés de part et d'autre de la ligne de pliage **15**. Selon l'exemple illustré, chaque bord de verrouillage **45** est défini par une encoche découpée dans le panneau de verrouillage **17** de sorte que le bord **45** se trouve, en configuration montée et fermée de l'étui, à distance du bord **46** en regard et faisant partie du panneau de fermeture **13**.

Conformément à cette variante de réalisation, les moyens de verrouillage comprennent, en outre, au niveau d'au moins un et, selon l'exemple illustré, des deux volets de fermeture **21, 22** d'au moins une extrémité **E₁,** un bord **47** destiné à former une surface d'arrêt pour le bord de verrouillage **45** en position fermée du panneau de fermeture **13** comme cela apparaîtra par la suite.

Il doit être remarqué que, dans l'état de verrouillage du panneau de fermeture **13,** illustré à la **fig. 5**, lorsqu'une traction est exercée sur ce dernier, les bords **45** viennent en butée sur les surfaces d'arrêt **47** des volets de fermeture **21** et **22**. Ainsi, il est nécessaire d'exercer une traction plus importante sur le panneau **13** pour l'ouvrir. Or, cette traction, le plus souvent exercée sur les bords latéraux du panneau de fermeture **13,** se trouve appliquée au niveau des zones d'attache **37** contribuant à augmenter l'effort nécessaire pour entraîner une rupture de ces zones d'attache **37** de la languette de verrouillage **36.**

## Revendications

1. Etui de conditionnement à témoin d'ouverture, obtenu à partir d'un flan **(1)** prédécoupé et monté, par pliage, comportant :
• une enveloppe tubulaire (**E**) à panneaux articulés (**2, 3, 4, 5**) pourvue de deux extrémités **(E₁, E₂)**, dont au moins une première extrémité **(E₁)** est ouverte,
• au niveau de la première extrémité **(E₁)** de l'enveloppe, un panneau de fermeture **(13)** articulé sur un panneau **(2)** de l'enveloppe **(E)**,
• des moyens de verrouillage, au moins au niveau de la première extrémité de l'enveloppe, comprenant au niveau du panneau de fermeture **(13)** :
- un volet de fermeture rabattable **(30)** articulé sur le panneau **(4)** de l'enveloppe situé en vis-à-vis du panneau **(2)** de l'enveloppe équipé du panneau de fermeture **(13),** le volet de fermeture rabattable **(30)** possédant un bord de blocage **(33)**,
- au moins un rabat de verrouillage **(17)** qui est séparé du panneau de fermeture **(13)** par une ligne de pliage **(15)**, ce rabat de verrouillage présentant une languette de verrouillage **(36),** pouvant venir s'intercaler en partie, en position de fermeture du panneau de fermeture **(13),** entre le volet de fermeture **(30)** et le panneau **(4)** de l'enveloppe sur lequel est articulé le volet de fermeture (30) pour se bloquer sur le bord de blocage **(33), caractérisé en ce qu'**une découpe **(38)** est aménagée dans le rabat de verrouillage **(17)** pour former la languette de verrouillage **(36)** montée pivotante sur le rabat de verrouillage **(17)** autour de deux zones d'attache **(37)** de moindre résistance situées à deux extrémités opposées de la languette de verrouillage **(36),** de manière que lors de la fermeture du volet de fermeture **(30),** la languette de verrouillage **(36)** puisse s'intercaler par son pivotement et lors de l'ouverture du panneau de fermeture **(13),** la languette de verrouillage **(36)** puisse se détacher partiellement ou complétement (17) du rabat de verrouillage, par son blocage sur le bord de blocage **(33)** du volet de fermeture **(30).**

2. Etui de conditionnement selon la revendication 1, **caractérisé en ce que** le panneau **(4)** de l'enveloppe équipé du volet de fermeture rabattable **(30),** est muni d'un trou **(41)** de visualisation de la languette de verrouillage **(36),** en position de fermeture du panneau de fermeture **(13).**

3. Etui de conditionnement selon la revendication 1 ou 2, **caractérisé en ce que** la languette de verrouillage **(36)** s'étend en saillie par rapport au bord externe **(39)** du rabat de verrouillage **(17).**

4. Etui de conditionnement selon la revendication 3, **caractérisé en ce que** la languette de verrouillage **(36)** possède une partie découpée dans le rabat de verrouillage, de forme convexe.

5. Etui de conditionnement selon l'une des revendications 1 à 4, **caractérisé en ce que** les zones d'attache **(37)** de la languette de verrouillage **(36)** sont situées au niveau du bord externe **(39)** du rabat de verrouillage **(17)**.

6. Etui de conditionnement selon l'une des revendications 1 à 3, **caractérisé en ce que** le bord de blocage **(33)** du volet de fermeture **(30)** est délimité par une découpe aménagée à partir du bord externe **(34)** du volet de fermeture **(30).**

7. Etui de conditionnement selon l'une des revendications 4 à 6, **caractérisé en ce que** chaque extrémité **(E₁, E₂)** de l'enveloppe est ouverte et **en ce qu'**il comprend au niveau de chaque extrémité de l'enveloppe, un panneau de fermeture **(13, 14)** et des moyens de verrouillage.

8. Etui de conditionnement selon l'une des revendications 1 à 7, **caractérisé en ce qu'**il comporte au moins, au niveau de la première extrémité **(E₁)** de l'enveloppe, au moins un rabat latéral de fermeture **(21, 22)** articulé sur un panneau **(3, 5)** de l'enveloppe adjacent au panneau **(4)** équipé du panneau de fermeture **(30),** ce rabat latéral de fermeture **(21, 22)** comportant un bord **(47)** formant une surface d'arrêt pour un bord de verrouillage **(45)** présenté par le rabat de verrouillage **(17).**

9. Etui de conditionnement selon la revendication 8, **caractérisé en ce qu'il** comporte au moins au niveau de la première extrémité **(E₁)** de l'enveloppe, deux rabats latéraux de fermeture **(21, 22)** articulés sur les panneaux **(3, 5)** de l'enveloppe, adjacents au panneau équipé du panneau de fermeture, les rabats **(21, 22)** formant une surface d'arrêt pour deux bords de verrouillage **(46)** disposés de part et d'autre de la ligne de pliage **(15)** séparant le rabat de verrouillage **(17)** du panneau de fermeture **(13, 14).**

10. Flan prédécoupé pour la réalisation d'un étui de conditionnement selon l'une des revendications 1 à 9, comprenant au moins :
• une série de panneaux articulés **(2, 3, 4, 5)**, disposés les uns à la suite des autres en étant séparés par des lignes de pliage **(6, 7, 8)** parallèles, et destinés à former l'enveloppe tubulaire **(E)**,
• deux panneaux de fermeture **(13, 14)** s'étendant chacun dans le prolongement d'un panneau articulé **(2)** dont ils sont chacun séparés par une ligne de pliage **(11, 12)**, et étant situés de part et d'autre de l'alignement des panneaux articulés **(2, 3, 4, 5)**,
• des moyens de verrouillage au moins au niveau de la première extrémité comprenant au niveau du panneau de fermeture **(13)** :
- un volet de fermeture rabattable **(30)** articulé sur le panneau **(4)** de l'enveloppe situé en vis-à-vis du panneau **(2)** de l'enveloppe équipé du panneau de fermeture, le volet de fermeture rabattable **(30)** possédant un bord de blocage **(33),**
- au moins un rabat de verrouillage **(17)** qui est séparé du panneau de fermeture **(13)** par une ligne de pliage **(15)**, ce rabat de verrouillage présentant une languette de verrouillage **(36)** pouvant venir s'intercaler en partie, en position de fermeture du panneau de fermeture **(13),** entre le volet de fermeture **(30)** et le panneau de fermeture **(4)** de l'enveloppe sur lequel est articulé le volet de fermeture **(30)** pour se bloquer sur le bord de blocage **(33) caractérisé en ce qu'**une découpe **(38)** est aménagée dans le rabat de verrouillage **(17)** pour former la languette de verrouillage **(36)** montée pivotante sur le rabat de verrouillage **(17)** autour de deux zones d'attache **(37)** de moindre résistance situées à deux extrémités opposées de la languette de verrouillage **(36),** de manière que lors de la fermeture du volet de fermeture **(30)**, la languette de verrouillage **(36)** puisse s'intercaler par son pivotement et lors de l'ouverture du panneau de fermeture **(13)**, la languette de verrouillage **(36)** puisse se détacher partiellement ou complètement **(17)** du rabat de verrouillage, par son blocage sur le bord de blocage **(33)** du volet de fermeture **(30).**

## Patentansprüche

1. Verpackungsetui mit Öffnungskontrolle, das aus einem vorausgeschnittenen und durch Falten zusammengebauten Zuschnitt (1) erhalten wird, umfassend:
• eine röhrenförmige Hülle (E) mit angelenkten Wänden (2, 3, 4, 5), die mit zwei Enden (E1, E2) versehen ist, von denen wenigstens ein erstes Ende (E1) offen ist,
• im Bereich des ersten Endes (E1) der Hülle eine Verschlusswand (13), die an einer Wand (2) der Hülle (E) angelenkt ist,
• Verriegelungsmittel, wenigstens im Bereich des ersten Endes der Hülle, die im Bereich der Verschlusswand (13) umfassen:
- eine umklappbare Verschlussklappe (30), die an der Wand (4) der Hülle angelenkt ist, welche der mit der Verschlusswand (13) ausgestatteten Wand (2) der Hülle gegenüberliegt, wobei die umklappbare Verschlussklappe (30) einen Blockierrand (33) besitzt,
- wenigstens eine Verriegelungsklappe (17), die durch eine Faltlinie (15) von der Verschlusswand (13) getrennt ist, wobei diese Verriegelungsklappe eine Verriegelungslasche (36) aufweist, die sich in der Schließstellung der Verschlusswand (13) zwischen die Verschlussklappe (30) und die Wand (4) der Hülle, an der die Verschlussklappe (30) angelenkt ist, teilweise einschieben kann, um an dem Blockierrand (33) festzusitzen, **dadurch gekennzeichnet, dass** ein Ausschnitt (38) in der Verriegelungsklappe (17) ausgebildet ist, um die Verriegelungslasche (36) zu bilden, die an der Verriegelungsklappe (17) um zwei Befestigungsbereiche (37) von geringerer Festigkeit, welche an zwei gegenüberliegenden Enden der Verriegelungslasche (36) gelegen sind, schwenkbar angebracht ist, so dass beim Verschließen der Verschlussklappe (30) die Verriegelungslasche (36) sich durch ihr Verschwenken einschieben kann und beim Öffnen der Verschlusswand (13) die Verriegelungslasche (36) sich durch ihr Blockieren an dem Blockierrand (33) der Verschlussklappe (30) von der Verriegelungsklappe (17) teilweise oder vollständig lösen kann.

2. Verpackungsetui nach Anspruch 1, **dadurch gekennzeichnet, dass** die mit der umklappbaren Verschlussklappe (30) ausgestattete Wand (4) der Hülle mit einem Loch (41) zum Sichtbarmachen der Verriegelungslasche (36) in der Schließstellung der Verschlusswand (13) versehen ist.

3. Verpackungsetui nach Anspruch 1 oder 2, **dadurch gekennzeichnet, dass** die Verriegelungslasche (36) sich in Bezug auf den Außenrand (39) der Verriegelungsklappe (17) vorspringend erstreckt.

4. Verpackungsetui nach Anspruch 3, **dadurch gekennzeichnet, dass** die Verriegelungslasche (36) einen aus der Verriegelungsklappe ausgeschnittenen Teil konvexer Form besitzt.

5. Verpackungsetui nach einem der Ansprüche 1 bis 4, **dadurch gekennzeichnet, dass** die Befestigungsbereiche (37) der Verriegelungslasche (36) im Bereich des Außenrandes (39) der Verriegelungsklappe (17) gelegen sind.

6. Verpackungsetui nach einem der Ansprüche 1 bis 3, **dadurch gekennzeichnet, dass** der Blockierrand (33) der Verschlussklappe (30) durch einen Ausschnitt, der ausgehend von dem Außenrand (34) der Verschlussklappe (30) ausgebildet ist, begrenzt ist.

7. Verpackungsetui nach einem der Ansprüche 4 bis 6, **dadurch gekennzeichnet, dass** jedes Ende (E1, E2) der Hülle offen ist und dass es im Bereich eines jeden Endes der Hülle eine Verschlusswand (13, 14) sowie Verriegelungsmittel umfasst.

8. Verpackungsetui nach einem der Ansprüche 1 bis 7, **dadurch gekennzeichnet, dass** es wenigstens im Bereich des ersten Endes (E1) der Hülle wenigstens eine seitliche Verschlussklappe (21, 22) umfasst, die an einer Wand (3, 5) der Hülle, welche der mit der Verschlusswand (30) ausgestatteten Wand (4) benachbart ist, angelenkt ist, wobei diese seitliche Verschlussklappe (21, 22) einen Rand (47) umfasst, der eine Haltefläche für einen von der Verriegelungsklappe (17) aufgewiesenen Verriegelungsrand (45) bildet.

9. Verpackungsetui nach Anspruch 8, **dadurch gekennzeichnet, dass** es wenigstens im Bereich des ersten Endes (E1) der Hülle zwei seitliche Verschlussklappen (21, 22) umfasst, die an den Wänden (3, 5) der Hülle, welche der mit der Verschlusswand ausgestatteten Wand benachbart sind, angelenkt sind, wobei die Klappen (21, 22) eine Haltefläche für zwei Verriegelungsränder (46), welche auf beiden Seiten der die Verriegelungsklappe (17) von der Verschlusswand (13, 14) trennenden Faltlinie (15) angeordnet sind, bilden.

10. Vorausgeschnittener Zuschnitt für die Herstellung eines Verpackungsetuis nach einem der Ansprüche 1 bis 9, wenigstens umfassend:
• eine Reihen von angelenkten Wänden (2, 3, 4, 5), die nacheinander angeordnet und dabei durch parallele Faltlinien (6, 7, 8) getrennt sind und dazu bestimmt sind, die röhrenförmige Hülle (E) zu bilden,
• wobei zwei Verschlusswände (13, 14) sich jeweils in der Verlängerung einer angelenkten Wand (2) erstrecken, von der sie jeweils durch eine Faltlinie (11, 12) getrennt sind, und auf beiden Seiten der Flucht der angelenkten Wände (2, 3, 4, 5) gelegen sind,
• Verriegelungsmittel wenigstens im Bereich des ersten Endes, die im Bereich der Verschlusswand (13) umfassen:
- eine umklappbare Verschlussklappe (30), die an der Wand (4) der Hülle angelenkt ist, welche der mit der Verschlusswand ausgestatteten Wand (2) der Hülle gegenüberliegt, wobei die umklappbare Verschlussklappe (30) einen Blockierrand (33) besitzt,
- wenigstens eine Verriegelungsklappe (17), die durch eine Faltlinie (15) von der Verschlusswand (13) getrennt ist, wobei diese Verriegelungsklappe eine Verriegelungslasche (36) aufweist, die sich in der Schließstellung der Verschlusswand (13) zwischen die Verschlussklappe (30) und die Verschlusswand (4) der Hülle, an der die Verschlussklappe (30) angelenkt ist, teilweise einschieben kann, um an dem Blockierrand (33) festzusitzen, **dadurch gekennzeichnet, dass** ein Ausschnitt (38) in der Verriegelungsklappe (17) ausgebildet ist, um die Verriegelungslasche (36) zu bilden, die an der Verriegelungsklappe (17) um zwei Befestigungsbereiche (37) von geringerer Festigkeit, welche an zwei gegenüberliegenden Enden der Verriegelungslasche (36) gelegen sind, schwenkbar angebracht ist, so dass beim Verschließen der Verschlussklappe (30) die Verriegelungslasche (36) sich durch ihr Verschwenken einschieben kann und beim Öffnen der Verschlusswand (13) die Verriegelungslasche (36) sich durch ihr Blockieren an dem Blockierrand (33) der Verschlussklappe (30) von der Verriegelungsklappe (17) teilweise oder vollständig lösen kann.

## Claims

1. A packaging pack with a tamperproofing indicator, the pack being obtained from a blank (1) that is precut and assembled by folding, the pack comprising:
• a tubular envelope (E) of hinged panels (2, 3, 4, 5) having two ends (E₁, E₂) including at least a first end (E₁) that is open;
• at the first end (E₁) of the envelope, a closure panel (13) hinged to one of the panels (2) of the envelope (E); and
• locking means, at least at the first end of the envelope and comprising in association with the closure panel (13):
• a foldable closure flap (30) hinged to the panel (4) of the envelope situated facing the panel (2) of the envelope that is fitted with the closure panel (13), the foldable closure flap (30) having a blocking edge (33); and
• at least one locking tab (17) that is joined to the closure panel (13) by a fold line (15), the locking tab presenting a locking tongue (36) capable, in the closed position of the closure panel (13), of being interposed in part between the closure flap (30) and the panel (4) of the envelope to which the closure flap (30) is hinged in order to become blocked against the blocking edge (33);
the pack being **characterized in that** a cutout (38) is arranged in the locking tab (17) to form the locking tongue (36) that is pivotally mounted on the locking tab (17) to pivot about two attachment zones (37) of weakness situated at two opposite ends of the locking tongue (36), so that while the closure flap (30) is being closed, the locking tongue (36) can become interposed by pivoting, and while the closure panel (13) is being opened, the locking tongue (36) can become detached in part or in full from the locking tab (17) by virtue of being blocked against the blocking edge (33) of the closure flap (30).

2. A packaging pack according to claim 1, **characterized in that** the panel (4) of the envelope having the foldable closure flap (30) is provided with a hole (41) for viewing the locking tongue (36) when the closure panel (13) is in the closed position.

3. A packaging pack according to claim 1 or claim 2, **characterized in that** the locking tongue (36) projects from the outer edge (39) of the locking tab (17).

4. A packaging pack according to claim 3, **characterized in that** the locking tongue (36) possesses a portion of convex shape cut out in the locking tab.

5. A packaging pack according to any one of claims 1 to 4, **characterized in that** the attachment zones (37) of the locking tongue (36) are situated at the outer edge (39) of the locking tab (17).

6. A packaging pack according to any one of claims 1 to 3, **characterized in that** the blocking edge (33) of the closure flap (30) is defined by a cutout extending from the outer edge (34) of the closure flap (30).

7. A packaging pack according to any one of claims 4 to 6, **characterized in that** each end (E₁, E₂) of the envelope is open, and **in that**, at each end of the envelope, it includes a closure panel (13, 14) together with locking means.

8. A packaging pack according to any one of claims 1 to 7, **characterized in that** it includes, at least at the first end (E₁) of the envelope, at least one side closure tab (21, 22) hinged to a panel (3, 5) of the envelope adjacent to the panel (4) having the closure panel (30), the side closure flap (21, 22) including an edge (47) forming a stop surface for a locking edge (45) presented by the locking tab (17).

9. A packaging pack according to claim 8, **characterized in that** it includes at least at the first end (E₁) of the envelope, two side closure tabs (21, 22) hinged to the panels (3, 5) of the envelope adjacent to the panel fitted with the closure panel, the tabs (21, 22) forming a stop surface for two locking edges (46) arranged on either side of the fold line (15) joining the locking tab (17) to the closure panel (13, 14).

10. A precut blank for making a packaging pack according to any one of claims 1 to 9, the blank comprising at least:
• a series of hinged panels (2, 3, 4, 5) arranged one after another and joined together by parallel fold lines (6, 7, 8) for the purpose of forming a tubular envelope (E);
• two closure panels (13, 14), each extending a respective hinged panel (2) to which each of them is joined by a respective fold line (11, 12), the two closure panels being situated on opposite sides of the alignment of hinged panels (2, 3, 4, 5); and
• locking means at least at the first end and comprising in association with the closure panel (13):
• a foldable closure flap (30) hinged to the panel (4) of the envelope that is situated facing the panel (2) of the envelope having the closure panel, the foldable closure flap (30) possessing a blocking edge (33); and
• at least one locking tab (17) that is joined to the closure panel (13) by a fold line (15), the locking tab presenting a locking tongue (36) capable, in the closed position of the closure panel (13), of being interposed in part between the closure flap (30) and the closure panel (4) of the envelope having the closure flap (30) hinged thereto in order to become blocked against the blocking edge (33);
the blank being **characterized in that** a cutout (38) is arranged in the locking tab (17) to form the locking tongue (36) that is pivotally mounted on the locking tab (17) to pivot about two attachment zones (37) of weakness situated at two opposite ends of the locking tongue (36), so that while the locking flap (30) is being closed, the locking tongue (36) can become interposed by pivoting, and while the closure panel (13) is being opened, the locking tongue (36) can become detached in part or in full from the locking tab (17) by virtue of being blocked against the blocking edge (33) of the closure flap (30).
